# EUROPÄISCHE PATENTSCHRIFT

(11) **EP 1 022 387 B1**
(45) Veröffentlichungstag und Bekanntmachung des Hinweises auf die Patenterteilung: **09.08.2006**
(21) Anmeldenummer: 99890382.7
(22) Anmeldetag: 13.12.1999
(51) Int. Cl.: E01B 29/06

(54) **Maschine zum kontinuierlichen Verlegen von neuen Schwellen**
Machine for continuous laying of new railway sleepers
Machine de pose en continu de traverses

(30) Priorität: 25.01.1999 AT 9299
(43) Veröffentlichungstag der Anmeldung: 26.07.2000
(73) Patentinhaber: Franz Plasser Bahnbaumaschinen-Industriegesellschaft m.b.H., 1010 Wien (AT)
(72) Erfinder: Theurer, Josef, 1010 Wien (AT); Brunninger, Manfred, 4203 Altenberg (AT)

(56) Entgegenhaltungen:
- AT-B- 331 288
- DE-B- 1 225 683
- GB-A- 2 023 207
- US-A- 5 357 867

## Beschreibung

Die Erfindung betrifft eine Maschine gemäß den im Oberbegriff von Anspruch 1 angeführten Merkmalen.

Eine derartige Maschine ist durch DE-B-1225683 bekannt, wobei eine Schwellenverlegevorrichtung durch einen Rotationsantrieb sowohl in Maschinenlängsrichtung als auch höhenmäßig verstellbar ist.

Gemäß US 5 357 867 ist eine derartige, als Gleisumbauzug bezeichnete Maschine zum kontinuierlichen Abbau eines alten und Verlegen eines neuen Gleises bekannt. Die auf einer Schwellenfördereinheit in Maschinenlängsrichtung transportierten Schwellen werden mit Hilfe einer auf einem Maschinenrahmen befestigten Schwellenverlegevorrichtung auf eine planierte Schotterbettung abgelegt. Dazu werden die neuen Schwellen über einen vertikalen Kettenförderer zu Schwellenfixierelementen transportiert, mit denen die Schwelle im gewünschten Schwellen abstand auf die Schotterbettung abgelegt wird.

Weiters ist noch durch AT 331 288 eine Maschine bekannt, die zur Erneuerung einzelner Schwellen ausgebildet ist. Dazu ist eine Schwellenzieheinrichtung zum seitlichen Ausziehen einer Schwelle normal zur Gleislängsrichtung vorgesehen, wobei die Vorrichtung in Maschinenlängsrichtung verschiebbar gelagert ist. Damit besteht die Möglichkeit, die seitlich aus dem Gleis gezogene alte Schwelle auf der Maschine zu lagern.

Die Aufgabe der vorliegenden Erfindung liegt nun in der Schaffung einer gattungsgemäßen Maschine zum kontinuierlichen Verlegen von neuen Schwellen, die bei lediglich geringem konstruktiven Mehraufwand präzise im gewünschten Schwellen abstand verlegbar sind.

Diese Aufgabe wird mit einer Maschine der eingangs beschriebenen Art durch die im Kennzeichen von Anspruch 1 angeführten Merkmale gelöst.

Damit ist unabhängig von eventuellen Schwankungen der Vorfahrgeschwindigkeit der Maschine eine exakte Ablage der Schwellen im gewünschten Schwellenabstand möglich. Außerdem kann durch die Abstützung der Schwellenverlegevorrichtung auf der Schotterbettung eine negative Einwirkung von unterschiedlichen Rahmendurchbiegungen vermieden werden.

Im Folgenden wird die Erfindung anhand von in der Zeichnung dargestellten Ausführungsbeispielen näher beschrieben.

Es zeigen:
Fig. 1 eine Seitenansicht einer Maschine zum kontinuierlichen Verlegen von neuen Schwellen mit Hilfe einer Schwellenverlegevorrichtung,
Fig. 2 eine schematische Darstellung der Schwellenverlegevorrichtung in Seitenansicht,
Fig. 3 eine schematisierte und vereinfachte Draufsicht auf die Schwellenverlegevorrichtung nach Fig. 2,
Fig. 4 eine vergrößerte und ebenfalls schematisierte Ansicht in Maschinenlängsrichtung eines zur direkten Schwellenablage vorgesehenen Endteiles der Schwellenverlegevorrichtung, und
Fig. 5 ein weiteres, vereinfacht dargestelltes Ausführungsbeispiel einer Schwellenverlegevorrichtung.

Eine in Fig. 1 nur zum Teil dargestellte Maschine 1, auch als Gleisumbaumaschine bezeichnet, weist einen aus zwei in Maschinenlängsrichtung hintereinander angeordneten Rahmenteilen 2,3 zusammengesetzten Maschinenrahmen 4 auf, der durch Schienenfahrwerke 5 auf einem Gleis 6 verfahrbar ist. Beide Rahmenteile 2,3 sind durch ein Rahmengelenk 7 gelenkig miteinander verbunden und durch Antriebe 8 zueinander verspreizbar, so daß das darunter befindliche Schienenfahrwerk 5 im Arbeitseinsatz anhebbar ist.

Zum Verlegen von neuen Schwellen 9 ist eine Schwellenverlegevorrichtung 10 vorgesehen, der eine aus Förderbändern gebildete Schwellenfördereinheit 11 zum Transport der neuen Schwellen 9 in Maschinenlängsrichtung (bezüglich einer durch einen Pfeil 12 dargestellten Arbeitsrichtung) vorgeordnet ist.

Zur Aufnahme von Altschwellen 13 ist eine Schwellenaufnahmevorrichtung 14 mit dem Maschinenrahmen 4 verbunden. Zwischen der Schwellenverlegevorrichtung 10 und der Schwellenaufnahmevorrichtung 14 ist eine endlose Räumkette 15 zur Planierung einer freigelegten Schotterbettung 16 vorgesehen. Während unmittelbar vor der Schwellenaufnahmevorrichtung 14 Altschienen 17 von den Altschwellen 13 abgehoben werden, erfolgt hinter der Schwellenverlegevorrichtung 10 die Ablage von Neuschienen 18 auf die neuen Schwellen 9.

Die in den Fig. 1 bis 4 ersichtliche Schwellenverlegevorrichtung 10 setzt sich im wesentlichen aus einem an die Schwellenfördereinheit 11 anschließenden Tragrahmen 19 sowie einem mit diesem verbundenen Tragbalken 20 zusammen. An diesem sind verschiedene Schwellenfixierelemente 21 zum Erfassen und/oder Zentrieren der zu verlegenden Schwelle 9 sowie als Stützorgan 22 wirksame Schotterschilde 23 befestigt. Der Tragrahmen 19 ist mitsamt dem Tragbalken 20 und einer Schwellendrehvorrichtung 24 mit Hilfe von Längsverschiebeantrieben 25 relativ zum Maschinenrahmen 4 bzw. zur Schwellenfördereinheit 11 in Maschinenlängsrichtung verschiebbar gelagert. Zusätzlich zur Längsverschiebung ist der Tragrahmen 19 auch um eine horizontale und normal zur Maschinenlängsrichtung verlaufende Achse 26 verschwenkbar gelagert und mit Hilfe von am Maschinenrahmen 4 befestigten Antrieben 27 höhenverstellbar.

Als Schwellenfixierelemente 21 zum Abstützen der zu verlegenden neuen Schwelle 9 sind zwei in Maschinenquerrichtung nebeneinander angeordnete, sich in Horizontalebene erstreckende Schwellenträger 28 vorgesehen. Diese sind mit Hilfe von Antrieben 29 in Maschinenlängsrichtung verschiebbar ausgebildet. Weitere als Schwellenfixierelemente 21 dienende Zentrierorgane 30 sind verschwenkbar am Tragbalken 20 gelagert und mit Antrieben 31 verbunden. Die beiden bezüglich der Längsrichtung des Tragbalkens 20 mittigen Zentrierorgane 30 dienen zur Zentrierung von Zweiblockschwellen. Fixierstempel 32 sind zum Anpressen der der zu verlegenden Schwelle 9 benachbarten Schwelle an ein mit dem Tragrahmen 19 verbundenes Schwellenförderband 33 vorgesehen.

Im Arbeitseinsatz wird die Maschine 1 kontinuierlich in der durch den Pfeil 12 dargestellten Arbeitsrichtung verfahren. Während dieser kontinuierlichen Arbeitsvorfahrt der Maschine 1 erfolgt nach Ausspreizung der Altschienen 17 eine Aufnahme der Altschwellen 13 durch die Schwellenaufnahmevorrichtung 14. Parallel dazu erfolgt mit Hilfe der Schwellenverlegevorrichtung 10 eine Ablage der neuen Schwellen 9 auf die planierte Schotterbettung 16.

Die Schwellenverlegevorrichtung 10 liegt im Arbeitseinsatz unter Drucklosschaltung der beiden Antriebe 27 durch die beiden Schotterschilde 23 auf der Schotterbettung 16 auf. Die beiden Schotterschilde 23 verhindern ein Einfallen von Schotter aus einer höhergelegenen Schotterbettung eines Nachbargleises und erzeugen gleichzeitig Reibungskräfte durch ihre Abstützung auf der Schotterbettung 16. Die mit Hilfe der Schwellendrehvorrichtung 24 um 90° gedrehten Schwellen 9 werden durch das Schwellenförderband 33 in Richtung zu den Schwellenfixierelementen 21 transportiert, wo sie automatisch unter Fixierung der vorletzten Schwelle durch die beiden Fixierstempel 32 aneinander gereiht werden.

Sobald durch ein Wegmeßrad 34 der gewünschte Schwellenabstand gemessen wird, erfolgt eine Drucklosschaltung der beiden Längsverschiebeantriebe 25, wodurch es augenblicklich unter Einwirkung der genannten Reibungskräfte der auf der Schotterbettung 16 aufliegenden Schotterschilde 23 zu einer Längsverschiebung der Schwellenverlegevorrichtung 10 relativ zum Maschinenrahmen 4 kommt. Damit wird die Schwellenverlegevorrichtung 10 in bezug auf die Schotterbettung 16 nicht bewegt. Parallel zur Drucklosschaltung der Längsverschiebeantriebe 25 erfolgt eine Beaufschlagung der beiden Antriebe 29, wodurch es zu einem Zurückziehen der beiden Schwellenträger 28 sowie einer Ablage der zu verlegenden Schwelle 9 auf die unmittelbar darunter befindliche Schotterbettung 16 kommt. Nach einem Hochschwenken der beiden Zentrierorgane 30 kann anschließend unter Beaufschlagung der beiden Längsverschiebeantriebe 25 die Schwellenverlegevorrichtung 10 wiederum in Arbeitsrichtung relativ zum Maschinenrahmen 4 vorgeschoben werden, bis ein vorderer Endanschlag 35 einer Führung 36 erreicht ist.

Parallel zum Vorschieben der Schwellenverlegevorrichtung 10 in deren Ausgangsposition erfolgt wiederum ein Zurückschieben der beiden Schwellenträger 28 in die in Fig. 2 dargestellte Position. Nach einem Hochheben der beiden Fixierstempel 32 werden die auf dem Schwellenförderband 33 befindlichen Schwellen 9 in Richtung zum Tragbalken 20 bewegt, bis die vorderste Schwelle 9 durch die beiden Zentrierorgane 30 auf den beiden Schwellenträgern 28 gestoppt wird. Durch ein Absenken der beiden Fixierstempel 32 wird ein weiteres Nachgleiten der restlichen Schwellen 9 verhindert, sobald der neue Zyklus einer Schwellenablage durch Drucklosschaltung der beiden Längsverschiebeantriebe 25 und Beaufschlagung der Antriebe 29 eingeleitet wird.

Anstelle der Schotterschilde 23 könnten zur Erzeugung von Reibungskräften natürlich auch Kufen bzw. auf der Schotterbettung 16 abrollbare und abbremsbare Räder, Raupenfahrwerke od. dgl. vorgesehen sein.

Bei dem in Fig. 5 dargestellten weiteren Ausführungsbeispiel sind der Einfachheit halber die funktionsgleichen Teile mit denselben Bezugszeichen versehen wie im Ausführungsbeispiel gemäß den Fig. 1 bis 4.

Die Schwellenverlegevorrichtung 10 besteht im wesentlichen aus einer endlosen, zur Aufnahme der neuen Schwellen 9 ausgebildeten Förderkette 37 sowie zwei durch Antriebe höhenverstellbaren Schwellenträgern 28. Die Schwellenverlegevorrichtung 10 ist durch Führungen 36 in Maschinenlängsrichtung verschiebbar am Maschinenrahmen 4 gelagert und mit Längsverschiebeantrieben 25 verbunden.

## Patentansprüche

1. Maschine (1) zum kontinuierlichen Verlegen von neuen Schwellen (9) eines Gleises (6), bestehend aus einem verfahrbaren Maschinenrahmen (4) und einer Schwellenfördereinheit (11) zum Transport der neuen Schwellen (9) in Maschinenlängsrichtung zu einer Schwellenverlegevorrichtung (10), der durch Antriebe (29,31) zum Erfassen der zu verlegenden Schwelle (9) bewegbare Schwellenfixierelemente (21) zugeordnet sind, **dadurch gekennzeichnet, daß** die Schwellenverlegevorrichtung (10) in Maschinenlängsrichtung relativ zum Maschinenrahmen (4) verschiebbar gelagert und mit einem Längsverschiebeantrieb (25) für eine zyklische Längsverstellung verbunden ist.

2. Maschine nach Anspruch 1, **dadurch gekennzeichnet, daß** die Schwellenverlegevorrichtung (10) gemeinsam mit einer Schwellendrehvorrichtung (24) und einem an die Schwellenfördereinheit (11) angrenzenden Schwellenförderband (33) relativ zum Maschinenrahmen (4) längsverschiebbar ausgebildet ist.

3. Maschine nach Anspruch 1 oder 2, **dadurch gekennzeichnet, daß** die Schwellenverlegevorrichtung (10) mit einem zur Auflage auf einer Schotterbettung (16) vorgesehenen Stützorgan (22) verbunden ist.

4. Maschine nach Anspruch 2 oder 3, **dadurch gekennzeichnet, daß** ein die Schwellendrehvorrichtung (24) und die Schwellenverlegevorrichtung (10) lagemder Tragrahmen (19) zwei in Maschinenquerrichtung voneinander distanzierte, sich in einer in Maschinenlängsrichtung verlaufenden vertikalen Ebene erstreckende Schotterschilde (23) als Stützorgan (22) aufweist.

5. Maschine nach Anspruch 4, **dadurch gekennzeichnet, daß** der Tragrahmen (19) an einem bezüglich der Maschinenlängsrichtung von der Schwellenverlegevorrichtung (10) distanzierten Ende um eine horizontal und quer zur Maschinenlängsrichtung verlaufende Achse (26) verschwenkbar mit dem Maschinenrahmen (4) verbunden ist.

6. Maschine nach einem der Ansprüche 1 bis 5, **dadurch gekennzeichnet, daß** die Schwellenverlegevorrichtung (10) einen durch einen Antrieb (29) in Maschinenlängsrichtung verschiebbaren, sich in Horizontalebene erstreckenden, zur Auflage der zu verlegenden Schwelle (9) ausgebildeten Schwellenträger (28) aufweist.

## Claims

1. A machine (1) for continuously laying new sleepers (9) of a track (6), consisting of a mobile machine frame (4) and a sleeper conveying unit (11) for transporting the new sleepers (9) in the longitudinal direction of the machine to a sleeper laying device (10) with which are associated sleeper fixing elements (21), movable by means of drives (29,31), for engaging the sleeper (9) to be laid, **characterized in that** the sleeper laying device (10) is mounted for displacement in the longitudinal direction of the machine relative to the machine frame (4) and connected to a longitudinal displacement drive (25) for cyclic longitudinal displacement.

2. A machine according to claim 1, **characterized in that** the sleeper laying device (10), together with a sleeper rotating device (24) and a sleeper conveyor belt (33) adjoining the sleeper conveying unit (11), is designed to be longitudinally displaceable relative to the machine frame (4).

3. A machine according to claim 1 or 2, **characterized in that** the sleeper laying device (10) is connected to a bracing member (22) provided for resting on a ballast bed (16).

4. A machine according to claim 2 or 3, **characterized in that** a support frame (19), supporting the sleeper rotating device (24) and the sleeper laying device (10), comprises two ballast shields (23) which are spaced from one another in the transverse direction of the machine and extend in a vertical plane extending in the longitudinal direction of the machine and form the bracing member (22).

5. A machine according to claim 4, **characterized in that** the support frame (19), at an end spaced from the sleeper laying device (10) with respect to the longitudinal direction of the machine, is connected to the machine frame (4) for pivoting about an axis (26) extending horizontally and transversely to the longitudinal direction of the machine.

6. A machine according to one of claims 1 to 5, **characterized in that** the sleeper laying device (10) comprises a sleeper carrier (28) for support of the sleeper (9) to be laid, the sleeper carrier (28) extending in a horizontal plane and being displaceable in the longitudinal direction of the machine by means of a drive (29).

## Revendications

1. Machine (1) pour la pose en continu des nouvelles traverses (9) d'une voie ferrée (6) se composant d'un châssis de machine (4) pouvant se déplacer et d'une unité de convoyage des traverses (11) servant à transporter les nouvelles traverses (9) dans le sens longitudinal de la machine jusqu'à un dispositif de pose de traverses (10), auquel sont associés des éléments de blocage de traverse mobiles (21) grâce à des entraînements (29, 31) servant à détecter la traverse à poser (9), **caractérisée en ce que** le dispositif de pose des traverses (10) est supporté de manière à pouvoir coulisser dans le sens longitudinal de la machine par rapport au châssis de machine (4) et est relié à un entraînement de coulissement longitudinal (25) pour un positionnement longitudinal cyclique.

2. Machine selon la revendication 1, **caractérisée en ce que** le dispositif de pose des traverses (10) est réalisé de manière à pouvoir coulisser longitudinalement par rapport au châssis de machine (4) conjointement avec un dispositif de pivotement des traverses (24) et une bande de convoyage des traverses (33) jouxtant l'unité de convoyage des traverses (11).

3. Machine selon la revendication 1 ou 2, **caractérisée en ce que** le dispositif de pose des traverses (10) est relié à un organe de soutien (22) prévu pour reposer sur un lit de ballast (16).

4. Machine selon la revendication 2 ou 3, **caractérisée en ce qu'**un châssis support (19) supportant le dispositif de pivotement des traverses (24) et le dispositif de pose des traverses (10) présente, en tant qu'organe de soutien (22), deux lames à ballast (23) écartées l'une de l'autre dans le sens transversal de la machine et s'étendant dans un plan vertical se développant dans le sens longitudinal de la machine.

5. Machine selon la revendication 4, **caractérisée en ce que** le châssis support (19) est relié au châssis de machine (4) de manière basculante autour d'un axe (26) horizontal et perpendiculaire au sens longitudinal de la machine, au niveau d'une extrémité écartée du dispositif de pose des traverses (10) par rapport au sens longitudinal de la machine.

6. Machine selon l'une quelconque des revendications 1 à 5, **caractérisée en ce que** le dispositif de pose des traverses (10) présente un support de traverses (28) pouvant coulisser dans le sens longitudinal de la machine grâce à un entraînement (29), s'étendant dans le plan horizontal et conçu pour supporter la traverse (9) à poser.
